# EUROPÄISCHE PATENTSCHRIFT

(11) **EP 1 132 315 B1**
(45) Veröffentlichungstag und Bekanntmachung des Hinweises auf die Patenterteilung: **18.09.2002**
(21) Anmeldenummer: 00105017.8
(22) Anmeldetag: 09.03.2000
(51) Int. Cl.: B65D 63/10

(54) **Vorrichtung zum Binden von Gegenständen wie Kabelbündeln**
Device for bundling items like bundels of wires
Dispositif pour lier des objets tels que des faisceaux de câbles

(43) Veröffentlichungstag der Anmeldung: 12.09.2001
(73) Patentinhaber: Hellermann Tyton GmbH, 25436 Tornesch (DE)
(72) Erfinder: Matschiner, Bernd, Dr.-Ing., 25495 Kummerfeld (DE); Bräuss, Marco, Dipl.-Ing., 25421 Pinneberg (DE)
(74) Vertreter: Glawe, Delfs, Moll & Partner

(56) Entgegenhaltungen:
- EP-A- 0 075 501
- WO-A-90/02284
- DE-A- 1 966 109
- FR-A- 2 054 432

## Beschreibung

Die Erfindung bezieht sich auf eine Vorrichtung zum Binden von Gegenständen wie Kabelbündeln gemäß dem Oberbegriff des Anspruchs 1.

Sie geht aus von bekannten Vorrichtungen. So besteht die EP 0 075 501 A aus einem gezahnten Band und einem mit einem Ende desselben fest verbundenen Schloß, das eine Bandöffnung zum Aufnehmen und Festhalten des freien Bandendes aufweist. Das Band wird von derjenigen Seite des Schlosses her, die dem zu bindenden Gegenstand zugewendet ist, in die Bandöffnung eingeführt und von der anderen Seite her gespannt. Wenn der umspannte Gegenstand im Querschnitt kreisförmig begrenzt ist, folgt das Band der kreisförmigen Begrenzung und nähert sich dem Schloß tangential. Wenn der Durchmesser groß ist, nähern sich die beiden Bandenden dem Schloß nahezu von entgegengesetzten Seiten. Nur bei sehr kleinen Gegenstandsabmessungen kann der Winkel auf 90° oder gar darunter sinken. Bevor das freie Bandende in die Bandöffnung des Schlosses einläuft, wird es sich daher zunächst an eine Fläche des Schlosses anlegen, die dem gebundenen Gegenstand zugewendet ist und die im folgenden als Bandführungsfläche bezeichnet wird. Anschließend an diese Bandführungsfläche wird das Band umgelenkt in die Richtung der Bandöffnung. Bei bekannten Kabelbindevorrichtungen ist dies die Unterkante des Schlosses, die von dem freien Bandende zunächst erreicht wird.

Beim Spannen des Bandes muß die Reibung überwunden werden, die einerseits zwischen dem Band und dem Schloß (hauptsächlich im Bereich der Umlenkung des Bandes) und andererseits zwischen dem Band und dem zu bindenden Gegenstand wirkt. Diese Reibung kann von Fall zu Fall recht unterschiedlich sein. Dies stört bei dem Bemühen, durch Bestimmung der Spannkraft eine vorbestimmte Spannung in dem den Gegenstand umschlingenden Bandteil des Bandes zu erzeugen. Auch die von Fall zu Fall unterschiedliche Reibung des Bandes an der Oberfläche des zu bindenden Gegenstands kann sich auf die Bandspannung auswirken. Als nachteilig wird auch empfunden, daß das Hinweggleiten des im Spannprozeß befindlichen Bandes über die Oberfläche des zu bindenden Gegenstands die Oberfläche des Gegenstands (beispielsweise Kabelisolierungen) beschädigen kann.

Aus der Gattungsbildenden DE 1 966 109 A ist bekannt, die Seitenränder der Bandführungsfläche mit erhöhten Randleisten zu versehen. Zum einen haben diese die Wirkung, daß sie eine Seitenführung für das über die Führungsfläche hinweg bewegte Band bilden. Dadurch wird sichergestellt, daß das Band die Umlenkungsfläche, die im Anschluß an die Bandführungsfläche das Band in die Bandöffnung umlenkt, genau lotrecht zur Krümmungsachse dieser Umlenkungsfläche erreicht. Ein Grund für unterschiedliche Reibkräfte zwischen Band und Schloß darin liegt nämlich darin, daß das Band manchmal schief in das Schloß einläuft.

Die Erfindung hat erkannt, daß es zur Verminderung der Reibung zwischen dem Band und dem Schloß zweckmäßig ist, das Band mit einem größtmöglichen Krümmungsradius in die Richtung der Bandöffnung zu überführen. Deshalb geht gemäß der Erfindung die Bandführungsfläche mit einer Krümmung, deren Radius mindestens einer halben Banddicke gleicht, in die Oberfläche der Bandöffnung über.

Die Bandführungsfläche ist langgestreckt und schließt mit der Richtung der Bandöffnung einen stumpfen Winkel ein, der zweckmäßigerweise größer als 110, weiter vorzugsweise größer als 120° ist.

Gute Ergebnisse lassen sich mit einer Bandführungsfläche erzielen, die im Längsschnitt etwa geradlinig verläuft.

Die Bandführungsfläche sollte in bezug auf den zu bindenden Gegenstand eine Richtung einnehmen, die der Richtung des auf das Schloß zulaufenden Bandes entspricht, also etwa Umfangsoder Tangentenrichtung. Dies verlangt eine bestimmte Ausrichtung dieser Fläche auf denjenigen Bereich, in welchem das andere Bandende fest mit dem Schloß verbunden ist. Deshalb ist gemäß der Erfindung die Richtung der Bandführungsfläche auf diesen Bereich ausgerichtet. Wenn man als den Mittelpunkt dieses Bereichs den Schnittpunkt zwischen der Mittellinie des im entspannten Zustand vom Schloß ablaufenden Bandes mit der Mittellinie der Wand definiert, an der das Band einstückig befestigt ist, ist gemäß der Erfindung die Richtung eines wesentlichen Teils der Bandführungsfläche auf diesen Punkt ausgerichtet , d. h., daß ihre Verlängerung in einem Abstand an diesem Punkt vorbeiführt, der nicht größer als die halbe Banddicke ist.

Ferner bilden die erhöhten Seitenränder der Bandführungsfläche eine zusätzliche Abstützung für die Oberfläche des zu bindenden Gegenstands neben dem Band. Das bedeutet, daß die Kraft, mit der das Band an der Oberfläche des zu bindenden Gegenstands während seiner Relativbewegung anliegt, vermindert werden, wodurch auch die Gefahr der Beschädigung vermindert wird.

Die Seitenführungsfunktion der Randleisten verlangt, daß ihr gegenseitiger Abstand die Breite des Bandes nicht wesentlich übersteigt. Normalerweise sollte ihr Abstand die Breite des Bandes um nicht mehr als 10 % übersteigen. Bevorzugt wird ein Abstand, der um 3 bis 7 % oberhalb der Breite des Bandes liegt.

Wie groß die Höhe der Randleisten über der Führungsfläche sein muß, damit ihr Abstützeffekt gegenüber der Gegenstandsoberfläche wirksam wird, richtet sich nach der Nachgiebigkeit des Gegenstands. Je weicher er ist, um so geringer braucht die Höhe der Randleisten zu sein. Für Bindevorrichtungen, die zum Binden von Kabelbäumen dienen, hat es sich bewährt, wenn die größte Höhe der Randleisten über der Führungsfläche mindestens halb so groß ist wie die Dicke des Bandes. Vorzugsweise ist die dem Gegenstand zugewandte Bandseite ungezahnt. In diesem Zusammenhang ist es zweckmäßig, wenn die Ränder des Bandes auf seiner dem zu bindenden Gegenstand zuzuwendenden Seite mit einer Abrundung oder Abschrägung versehen sind, deren Breite in der Ansicht von jeder Seite her mindestens etwa einer halben Banddicke gleicht.

Die Erfindung wird im folgenden näher unter Bezugnahme auf die Zeichnung erläutert, die ein vorteilhaftes Ausführungsbeispiel der Erfindung veranschaulicht. Es zeigen:
- Fig. 1: einen Teil-Längsschnitt durch eine Anordnung bestehend aus dem Bandschloß, dem darin gehaltenen freien Bandende und einem Teil eines umschlungenen Kabelbündels;
- Fig. 2: einen Querschnitt gemäß der Linie II der Fig. 1;
- Fig. 3: die perspektivische Ansicht eines Bandstücks;
- Fig. 4: eine Ansicht des Schlosses auf dessen den zu bindenden Gegenstand zuzuwendenden Seite;
- Fig. 5: einen Längsschnitt des Schlosses und
- Fig. 6: eine Ansicht des Schlosses auf dessen den zu bindenden Gegenstand abgewandten Seite.

Die Bindevorrichtung weist ein Band 1 und ein Schloß 2 auf, die einstückig miteinander verbunden sind und aus zähelastischem Kunststoff wie Polyamid, bestehen. Das Band 1 ist auf der Seite 3 im wesentlichen glatt und weist auf seiner gegenüberliegenden Seite eine Zahnung 4 zwischen Seitenrändern 5 auf.

Das Schloß umschließt die Bandöffnung 8 mit vier Wänden, nämlich einer Wand 9, mit der das Ende 6 des Bandes 1 verbunden ist, zwei Seitenwänden 10 und einer Wand 11, die eine in die Bandöffnung 8 ragende Rastklinke 12 trägt. Diese ist mit der Wand 11 über ein Biegegelenk 13 verbunden und weist Zähne 14 auf, die mit der Zahnung 4 des Bandes 1 zusammenwirken, wenn dessen freies Ende in der in Fig. 1 dargestellten Weise durch die Bandöffnung 8 geführt ist. Die Richtung 15, in der das Band durch die Bandöffnung 8 bewegt wird, ist festgelegt durch die entgegengesetzte Rückhaltewirkung der Rastklinke 12. Die Seite, von der her das freie Bandende 7 in die Bandöffnung 8 eingeführt wird, ist dem zu bindenden Gegenstand zugewendet. In Fig. 1 wird angenommen, daß der zu bindende Gegenstand ein Kabelbündel ist, das einige Kabel 17 umfaßt.

Zur Benutzung wird das Band 1 um den zu bindenden Gegenstand 17 geschlungen, und sein freies Ende 7 mittels eines geeigneten Werkzeugs in Pfeilrichtung 16 gespannt. Sobald eine gewünschte Bandspannung erreicht ist, wird das über das Schloß 2 hinausstehende Ende des Bandes abgeschnitten. Da dieser Vorgang und dafür geeignete Werkzeuge bekannt sind, bedarf es keiner detaillierten Darstellung und Erläuterung.

Im gespannten Zustand liegt das Band an der Oberfläche des Gegenstandsquerschnitts an. Dies ist in den meisten Fällen ein Kreisquerschnitt. Folglich laufen das am Schloß 2 befestigte Ende 6 und das freie Bandende 7 etwa in Umfangsrichtung oder tangential in Richtung der Pfeile 20, 21 auf das Schloß 2 zu. Diese Richtungen 20, 21 schließen je nach Durchmesser des Gegenstands einen stumpfen Winkel miteinander ein, der in den meisten Fällen zwischen 130 und 170° liegt. Für den in der Zeichnung dargestellten Kabelbinder ist vorausgesetzt, daß dieser Winkel zwischen 140 und 160° liegt.

Die Oberflächen der Bandöffnung 8 haben die Aufgabe, das Band so zu führen, daß die Zahnung 4 und die Zähne 14 der Klinke ordnungsgemäß zusammenwirken können. Sie werden gebildet von der Innenfläche 22 der Wand 9, den Innenflächen 23 der Seitenwände 10 sowie den Oberflächen 24, die von Stützleisten 25 gebildet sind, die von der Wand 11 beiderseits neben der Klinke 12 vorspringen. Da die Richtung 21, in der das Bandende 7 sich dem Schloß 2 nähert, von der Richtung 15, 16 der Bandöffnung 8 abweicht, bilden diese Stützleisten 25 auch einen Krümmungsbereich 26, der das Band im Bereich seiner Umlenkung abstützt. Die Krümmung des Krümmungsbereichs 26 folgt einem Kreisbogen um die Krümmungsachse 32.

Bis hierher kann die gezeigte Anordnung als bekannt betrachtet werden. Erfindungsgemäß ist dem Krümmungsbereich 26 eine Bandführungsfläche 30 vorgeschaltet, an der das Band sich anlegt und die beiderseits von Randleisten 31 eingefaßt ist, deren Abstand wenig größer als die Breite des Bandes 1 ist. Dies erhält durch die Randleisten 31 eine Seitenführung, durch die gewährleistet wird, daß es lotrecht zur Krümmungsachse 32 in den Krümmungsbereich einläuft. Eine Schiefstellung, die zu unberechenbaren Reibungsverhältnissen zwischen Band und Schloß führt, wird dadurch vermieden. Auch wird dadurch eine günstige Krafteinleitung in das Band und in das Schloß begünstigt. Die Vorrichtung wird dadurch zur Aufnahme höherer Kräfte befähigt.

Wenn der zu bindende Gegenstand - im Falle der Fig. 1 und 2 ein Kabel 17 - hinreichend weich ist, wird er sich in der Anlage an dem Band 1 verformen. Da dessen Kanten gut abgerundet sind, ist dies normalerweise nicht schädlich. Wenn sich aber im Bereich des Bandendes 7, das während des Spannens in das Schloß hineingezogen wird, die Verformung des Gegenstands 20 und die Relativbewegung zwischen diesem Gegenstand und dem Bandende 7 zusammenkommen, kann es unter Umständen zu Beschädigungen des Gegenstands kommen. Die Randleisten 31 beiderseits des Bandendes 7 im Bereich der Bandführungsfläche werden erfindungsgemäß zur Minderung dieser Gefahr genutzt, indem ihre Höhe 33 so hoch gewählt wird, daß sich der Gegenstand 20 beiderseits des Bandes 1 auch an diesen Randleisten 31 abstützen kann. Die Höhe 33 der Randleisten soll zu diesem Zweck mindestens etwa die Hälfte der Dicke des Bandes betragen. Sie kann auch höher sein und die Größenordnung der Banddicke erreichen oder gar darüber hinaus gehen.

Die stützende Wirkung der Randleisten 31 ergänzt sich mit der Abrundung der Kanten des Bandes. In der Draufsicht auf das Band ist die Breite 34 dieser Abrundung größer als die halbe Banddicke. Dasselbe gilt für ihre Breite 35 in der Seitenansicht. Infolge der Größe dieser Abrundung und der Stützwirkung der Randleisten 31 wird eine möglicherweise schädliche Spannungsspitze im Gegenstand 20 im Bereich der Kanten des Bandes 1 vermieden.

Damit das Band sich möglichst großflächig an der Bandführungsfläche 30 abstützen kann, ist diese langgestreckt ausgeführt, d. h. vorzugsweise größer als eine halbe Banddicke. Sie ist ausgerichtet auf den Bereich 36, in welchem das Bandende 3 mit der Wand 9 des Schlosses verbunden ist. Im konkreten Fall ist sie auf den Mittelpunkt dieses Bereichs gerichtet, der durch den Schnittpunkt der Mittellinie 38 des Bandendes 3 mit der Mittellinie 37 der Wand 9 markiert wird. Der Abstand, in welchem die strichpunktiert gezeichnete Fortsetzungslinie 39 der Bandführungsfläche 30 diesen Punkt passiert, soll nicht größer als eine Banddicke, vorzugsweise nicht größer als eine halbe Banddicke sein.

## Patentansprüche

1. Vorrichtung zum Binden von Gegenständen wie Kabelbündeln (20) bestehend aus einem gezahnten Band (1) und einem mit einem Ende (3) desselben fest verbundenen Schloß (2), das eine Bandöffnung (8) zum Aufnehmen und Festhalten des freien Bandendes (7) aufweist und auf der der Verbindung (36) mit einem Band (1) gegenüberliegenden Seite eine quer zur Richtung (15) der Bandöffnung (8) liegende Bandführungsfläche (30) bildet, deren Seitenränder mit erhöhten Randleisten (31) versehen sind, **dadurch gekennzeichnet, daß** die Bandführungsfläche (30) langgestreckt ist und mit der Richtung (15) der Bandöffnung (8) einen stumpfen Winkel einschließt, daß die Richtung (39) eines wesentlichen Teils der Bandführungsfläche (30) in einem höchstens die halbe Banddicke betragenden Abstand an einem Punkt vorbeiläuft, in dem sich die Mittellinie des im entspannten Zustand vom Schloß (2) ablaufenden Bandes (1) und die Mittellinie (37) der Wand (9) schneiden, an der das Band (1) befestigt ist, und daß die Bandführungsfläche (30) mit einer Krümmung (26), deren Radius mindestens einer halben Banddicke gleicht, in die Richtung der Bandöffnung (8) übergeht.

2. Vorrichtung nach Anspruch 1, **dadurch gekennzeichnet, daß** der Abstand der Randleisten (31) voneinander die Breite des Bandes um nicht mehr als 10 % übersteigt.

3. Vorrichtung nach Anspruch 1 oder 2, **dadurch gekennzeichnet, daß** die größte Höhe (33) der Randleisten über der Führungsfläche (30) mindestens halb so groß ist wie die Dicke des Bandes.

4. Vorrichtung nach einem der Ansprüche 1 bis 3, **dadurch gekennzeichnet, daß** die dem Gegenstand (20) zugewendete Bandseite ungezahnt ist.

5. Vorrichtung nach einem der Ansprüche 1 bis 4, **dadurch gekennzeichnet, daß** die Ränder (5) des Bandes (1) auf seiner den zu bindenden Gegenstand (20) zuzuwendenden Seite (3) mit einer Abrundung oder Abschrägung versehen sind, deren Breite (34, 35) in der Ansicht von jeder Seite her mindestens etwa einer halben Banddicke gleicht.

## Claims

1. An apparatus for binding articles, such as bunched cables (20), comprising a toothed strap (1) and a buckle (2) securely connected to one end (3) thereof, which buckle has a strap opening (8) to receive and retain the free strap end (7) and on the side opposite the connection (36) to the strap (1) forms a strap-guide surface (30) which is disposed transversely to the direction (15) of the strap opening (9) and the side edges of which are provided with raised edge strips (31), **characterised in that** the strap-guide surface (30) is elongated and forms with the direction (15) of the strap opening (8) an obtuse angle, **in that** the direction (39) of an essential part of the strap-guide surface (30) extends at a distance amounting at maximum to half the strap thickness past a point at which the centre line of the strap (1) proceeding from the buckle (2) in the relaxed state and the centre line (37) of the wall (9) intersect, on which the strap (1) is secured, and **in that** the strap-guide surface (30) merges with a curvature (26), the radius of which is at least equal to one half the strap thickness, into the direction of the strap opening (8).

2. An apparatus according to Claim 1, **characterised in that** the distance of the edge strips (31) from one another exceeds the width of the strap by not more than 10 %.

3. An apparatus according to Claim 1 or 2, **characterised in that** the maximum height (33) of the edge strips above the guide surface (30) is at least half as great as the thickness of the strap.

4. An apparatus according to any one of Claims 1 to 3, **characterised in that** the side of the strap facing the article (20) is without teeth.

5. An apparatus according to any one of Claims 1 to 4, **characterised in that** the edges (5) of the strap (1) on its side (3) facing the article (20) to be bound are provided with a rounded portion or bevel, the width (34,35) of which is equal to at least approximately half the strap thickness, viewed from each side.

## Revendications

1. Dispositif pour lier des objets tels que des faisceaux de câbles (20), constitué d'une bande crantée (1) et d'un fermoir (2) relié fixement à une extrémité de celle-ci et qui comporte une ouverture (8) pour la bande, destinée à recevoir et à fixer l'extrémité libre (7) de la bande et qui forme, sur le côté opposé à la liaison (36) avec une bande (1), une surface de guidage (30) de la bande qui s'étend transversalement à la direction (15) de l'ouverture (8) et dont les bords latéraux sont pourvus de bourrelets de bordure (31) en relief, **caractérisé en ce que** la surface (30) de guidage de la bande est allongée et forme un angle obtus avec la direction (15) de l'ouverture (8), **en ce que** la direction (39) d'une partie essentielle de la surface (30) de guidage de la bande passe, à une distance qui représente au plus la moitié de l'épaisseur de la bande, en un point auquel se coupent la ligne médiane de la bande (1) sortant, à l'état détendu, du fermoir (2), et la ligne médiane (37) de la paroi (9) à laquelle est fixée la bande (1), et **en ce que** la surface (30) de guidage de la bande se prolonge, par une courbure (26) dont le rayon est au moins égal à la moitié de l'épaisseur de la bande, dans la direction de l'ouverture (8).

2. Dispositif selon la revendication 1, **caractérisé en ce que** l'écartement des bourrelets de bordure (31) ne dépasse pas de plus de 10 % la largeur de la bande.

3. Dispositif selon la revendication 1 ou 2, **caractérisé en ce que** la hauteur maximale (33) des baguettes de bordure au-dessus de la surface de guidage (30) est au moins égale à la moitié de l'épaisseur de la bande.

4. Dispositif selon l'une des revendications 1 à 3, **caractérisé en ce que** le côté de la bande tourné vers l'objet (20) n'est pas cranté.

5. Dispositif selon l'une des revendications 1 à 4, **caractérisé en ce que** les bords (5) de la bande (1) sont pourvus, sur son côté (3) à tourner vers l'objet (20) à lier, d'un arrondi ou d'un biseau dont la largeur (34, 36), vue depuis chaque côté, est au moins égale approximativement à la moitié de l'épaisseur de la bande.
